# EUROPÄISCHE PATENTANMELDUNG

(11) **EP 0 894 886 A1**
(43) Veröffentlichungstag der Anmeldung: **03.02.1999**
(21) Anmeldenummer: 97810547.6
(22) Anmeldetag: 31.07.1997
(51) Int. Cl.: D05C 11/14, B65H 63/028

(54) **Verfahren zur Überwachung der Fadenspannung, Fadenwächter und Fadenwächterleiste**

(71) Anmelder: Franz Lässer AG, CH-9444 Diepoldsau (CH)
(72) Erfinder: Lässer, Franz, 9444 Diepoldsau (CH)
(74) Vertreter: Riederer, Conrad A., Dr.

(57) **Zusammenfassung**

Um die Fadenspannung an einer Schifflistickmaschine zu überwachen, werden Fadenwächter eingesetzt, bei welchen die durch unterschiedliche Fadenspannungen ausgelöste Bewegung der Öse mittels der Kraft einer Feder (45) und/oder eines aerodynamischen Dämpfungsflügels gedämpft wird. Die Feder (45) und oder der Dämpfungsflügel greifen an einem Hebel (33,43) eines Fadenwächterhäkchens (25) an. Die Feder ist mit einem Schalterteil (27) verbunden, mit welchem das Fadenwächterhäkchen (25) ein- und ausschaltbar ist. In der eingeschalteten Position hat es einen Bewegungsspielraum und kann die beiden Leiter (21 und 23) in einer Kontaktposition verbinden, sobald die Federkraft stärker als die Kraft aus der Fadenspannung ist. Dadurch wird ein Signal ausgelöst, welches vor Ort an der Fadenwächterträgerleiste (15) mit einer Leuchtdiode (17) angezeigt wird. In der ausgeschalteten Position wird das Fadenwächterhäkchen (25) in einer kein Signal auslösenden Position fixiert. Das dafür vorgesehene Schalterteil (27) drückt dazu auf das abgewinkelte Ende (43) des der Öse (31) gegenüberliegenden Hebels (39) und hebt so die Öse (31) und den Arm (32) von der Kontaktposition ab. Am Schalterteil (27) ist eine Arretierklinke (67) angeordnet, um den Fadenwächter (11) in der Aus-Position zu sichern.

## Beschreibung

Die vorliegende Erfindung betrifft ein Verfahren zur Überwachung der Fadenspannung bei einer Stickmaschine, insbesondere Schifflistickmaschine, bei welchem Verfahren eine Öse durch die Kraft der Fadenspannung des gespannten Fadens quer zur Fadenrichtung entgegen einer von der zu bewegenden Masse abhängigen Kraft bewegt wird, um je nach Position der Öse ein Signal auszulösen.

Der bisher üblicherweise an Schifflistickmaschinen verwendete Fadenwächter besitzt ein aus einem Stück Draht geformtes Fadenwächterhäkchen, welches an einer elektrisch leitfähigen Stange verschwenkbar gelagert ist. Das Fadenwächterhäkchen ist ein zweiarmiger Hebel, welcher an seinem ersten Arm oder Hebel eine Öse aufweist. Der Draht ist am der Öse gegenüberliegenden Ende des Arms in einem bestimmten Radius und über eine etwa dem doppelten Durchmesser der Wicklung entsprechenden Länge gewickelt. Von der Wicklung erstreckt sich ein zweiter Hebel in praktisch entgegengesetzter Richtung zum ersten Hebel. Die Wicklung dient als Büchse, mit welcher das Fadenwächterhäkchen auf der unter Spannung stehenden Leiterstange verschwenkbar ist. Auf dem ersten Hebel ist eine kurze, isolierende Hülse verschiebbar angeordnet, mit welcher der Fadenwächter abgeschaltet werden kann. Solange der Faden nicht durch die Öse läuft oder der Faden nicht gespannt ist, drückt die Schwerkraft den ersten Hebel gegen eine Kontaktleiste, welche einen zweiten, mit der Masse der Maschine verbunden Leiter darstellt.

Im Betrieb wird das Fadenwächterhäkchen durch die Fadenspannung ausser Kontakt mit dem zweiten Leiter gehalten. Fehlt aber die gegen die Schwerkraft wirkende Kraft des gespannten Fadens auf die Öse, wird Kontakt zwischen den beiden Leitern über den ersten Hebel des Fadenwächterhäkchens hergestellt. Dieser Kontakt legt eine Spannung an eine Überwachungseinheit an, welche ein Signal auslöst und an einem Bildschirm anzeigt. Die Leiterstange ist in Sektoren unterteilt, welche einzeln an der Überwachungseinheit angeschlossen sind, so dass der Sektor, in welchem ein Kontakt hergestellt wurde, an Bildschirm angezeigt wird.

Soll nun ein solcher Fadenwächter ausser Betrieb gesetzt werden, z.B. weil die betreffende Stickstelle nicht aktiviert ist, so muss die isolierende Hülse auf dem ersten Hebel verschoben werden, um einen elektrischen Kontakt zu verhindern, wenn der Hebel auf der Kontaktleiste aufliegt.

Nachteilig an diesem Fadenwächter ist, dass er lediglich feststellen kann, ob der Faden gebrochen ist oder nicht, ob also eine Fadenspannung vorhanden ist oder nicht. Eine Kontrolle der Höhe der Fadenspannung ist nicht möglich. Zudem beginnt das Fadenwächterhäkchen bei hohen Tourenzahlen der Maschine zu flattern, denn im Betrieb der Maschine treten rasche Änderungen der Fadenspannung auf. Durch das Flattern, das durch Resonanzerscheinungen verstärkt werden kann, wird die Verlässlichkeit der angezeigten Fehlermeldungen verringert. Weiter ist die Inbetriebnahme bzw. die Ausserbetriebsetzung des Fadenwächters einer Stickstelle durch das Verschieben der isolierenden Hülse sehr unpraktisch.

Es ist deshalb Aufgabe der Erfindung, ein Verfahren zur Überwachung der Fadenspannung aufzuzeigen, welches die Nachteile bekannter Überwachungsverfahren vermeidet. Auch soll ein Fadenwächter geschaffen werden, welcher nicht nur fehlende sondern auch ungenügende Fadenspannung mit hoher Sicherheit anzeigt und auf einfache Weise ein- und ausschaltbar ist. Eine weitere Aufgabe der Erfindung ist es, Gruppen von Stickstellen, in denen eine ungenügende Fadenspannung signalisiert wurde, vor Ort anzeigen zu können.

Bei einem Verfahren, bei welchem eine Öse durch die Kraft der Fadenspannung des gespannten Fadens quer zur Fadenrichtung entgegen einer von der zu bewegenden Masse abhängigen Kraft bewegt wird, um je nach Position der Öse ein Signal auszulösen, wird dies erfindungsgemäss dadurch erreicht, dass zusätzlich zur genannten Kraft wenigstens eine von der zu bewegenden Masse unabhängige Kraft der Bewegung entgegenwirkt. Wenn nur Gravitation und Trägheit wirksam sind, wird ein Flattern begünstigt. Durch Einsatz einer masseunabhängige Kraft wird das Flattern stark reduziert. Wenn beispielsweise die Kraft einer Feder der Fadenspannung entgegenwirkt, fallen die Flatterbewegungen der Öse entscheidend geringer aus, so dass Fehlanzeigen praktisch vermieden werden. Es ist auch eine Grenze der Fadenspannung durch die Kraft der Feder wählbar, unterhalb welcher ein Signal ausgelöst wird. Dadurch kann auch eine ungenügende Fadenspannung, z.B. wegen eines zu leicht ausziehbaren Schiffchenfadens oder einer nicht richtig umwickelten Fadenbremse, erkannt werden.

Die Flatterbewegung kann ebenfalls durch eine bewegungsabhängige Kraft, also einer Kraft aus einem aerodynamischen, hydrodynamischen oder elektrodynamischen Effekt, gedämpft werden. Die Öse steht dadurch sehr ruhig, wobei die Lage der Öse der Fadenspannung entsprechend ist. Die Federkraft und die Kraft aus einem dynamischen Effekt können einzeln oder in Kombination zur Beruhigung der Ösenbewegung eingesetzt werden. Dynamische Effekte werden z.B. durch einen sich mit der Öse bewegenden Dämpfungsflügel bewirkt, welcher durch seine Bewegung in einem gasförmigen oder flüssigen Medium Wirbel auslöst. Es ist auch möglich, ein Magnetfeld anzulegen, um in einem Dämpfungsglied oder -flügel Wirbelströme zu erzeugen. Wenn nur dynamische Effekte zur Beruhigung der Öse benutzt werden, muss die Öse durch die Gravitationskraft in die signalauslösende Stellung gedrückt werden. Übernimmt diese Aufgabe die Federkraft, so kann die Gravitation auch entgegen der Federkraft wirken.

Die Öse oder der Faden kann, z.B. über optische Mittel, ein Signal auslösen. Bevorzugt wird jedoch, dass die Öse ein Schaltglied bewegt, welches seinerseits das Signal auslöst. Dadurch wird die Zuverlässigkeit der Auslösung eines Signals erhöht. Ein Schaltglied kann zur Auslösung eines Signals einen Lichtstrahl unterbrechen oder einen elektrischen Kontakt schliessen oder unterbrechen. Bevorzugt wird, dass das Schaltglied bei einer zu geringen Fadenspannung einen elektrischen Kontakt schliesst und dadurch eine Überwachungseinrichtung steuert.

Das Signal wird zweckmässigerweise für eine Gruppe von Stickstellen erfasst und bei der Signal verursachenden Gruppe angezeigt. Eine Gruppe von Stickstellen kann z.B. 15 bis 20 Stickstellen aber auch lediglich eine einzelne Stickstelle umfassen. Das Signal kann vorteilhaft dezentral erfasst werden, z.B. durch eine intelligente Schaltung direkt bei der Stickstelle. Dadurch ist die Überwachung der Fadenspannung in Einheiten zusammenfassbar. Bei Versagen einer Einheit ist die entsprechende Einheit rasch und leicht ersetzbar. Eine Fehlersuche muss sich dann in der Regel nicht auf mehrere mögliche Stellen, wie z.B. auf den Fadenwächter, die Verkabelung, die zentrale Steuereinheit etc., erstrecken.

Die Erfindung betrifft auch einen Fadenwächter für eine Stickmaschine, insbesondere Schifflistickmaschine, nach Anspruch 8 bzw. 9. Zweckmässigerweise ist die Fadenwächteröse und allenfalls ein damit verbundenes Schaltglied in einer kein Signal auslösenden Position mit einem Schalterteil fixierbar, um bei ausgeschalteter Stickstelle ein Fehlersignal zu verhindern. Dazu dient zweckmässigerweise ein Schalter, wobei mit Vorteil beim Verschwenken des Schalterteils auch die Feder mitbewegt wird, damit sie in ausgeschalteter Position des Fadenwächters nicht gespannt ist. Vorteilhaft ist deshalb die Feder und das Schalterteil zum Ausschalten des Fadenwächters aus einem Stück gefertigt.

Zweckmässigerweise sind die Fadenwächter auf einer Leiste angeordnet, auf welcher die beiden Leiter mit isolierenden Abstandhaltern fixiert sind. In einer vereinfachten Ausführung kann auch die Leiste ein Leiter sein, auf welcher ein zweiter Leiter fixiert ist. Bevorzugt wird jedoch eine Leiste mit zwei Leitern. Wenn der eine Leiter als Achse dient und daher zweckmässigerweise über mehrere Stickstellen durchgehend ist, kann durch die Teilung des andern Leiters die Grösse anzuzeigender Gruppen unabhängig von der Leistenlänge bestimmt werden.

Das bisher verwendete Fadenwächterhäkchen dient vorteilhaft in leicht abgeänderter Form auch weiterhin im erfindungsgemässen Fadenwächter. Ein Hebel dient dabei als Schaltglied und stellt den Kontakt zwischen den zwei Leitern her. Sein von der Öse abgewandter zweiter Hebel ist vorzugsweise abgewinkelt, um mit der Feder in Eingriff zu sein und auch als Ansatzpunkt für das Schalterteil zu dienen.

Die Feder liegt mit Vorteil als eine Blattfeder auf der Achse des Fadenwächterhäkchens auf. Dadurch verkürzt sich der Federarm mit zunehmender Spannung der Feder, was den Widerstand der Feder ansteigen lässt. Die ohnehin vorhandene Zunahme der Federkraft mit zunehmender Entfernung der Öse von der signalauslösenden Position, bzw. zunehmender Federspannung, wird dadurch noch gesteigert. Dies bewirkt eine zusätzliche Beruhigung der Ösenbewegungen, weil extreme Ausschläge der Öse durch eine höheren Gegenkraft gebremst werden.

Vorteilhaft wird die Ösenbewegung gedämpft. Dies kann mit einem Magnetfeld und einem sich im Magnetfeld bewegenden Dämpfungsflügel, bzw. einer Wirbelstromplatte geschehen, oder auch einfacher mit einem Dämpfungsflügel, welcher durch die Bewegung der Öse in einem Gas oder einer Flüssigkeit bewegt wird. Dadurch werden die Flatterbewegungen der Öse zusätzlich beruhigt. Mit einem Dämpfungsflügel können auch hergebrachte Fadenwächterhäkchen nachgerüstet werden.

Die Erfindung betrifft auch eine Fadenwächterleiste für eine Schifflistickmaschine nach dem Anspruch 17.
Eine solche Leiste ist vorteilhaft auch Träger von Anzeigeeinrichtungen, z.B. Leuchtdioden, welche eine Fehlermeldung am Ort des Auftretens anzeigen. Für die Montage einer Anzeige in der Leiste und der damit verbundenen Zuleitungen und allenfalls Schaltungen im Innern der Leiste ist es von Vorteil, wenn die Leiste selber mit der Masse verbunden ist und keinen Strom führt. Vorteilhaft ist die Leiste auch ein U-Profil, auf dessen offener Seite die Leiter und Fadenwächter montiert werden. Vorteilhaft dient der Hohlraum der Leiste als Installationskanal für die Anzeigeorgane.

Vorteilhaft ist im Hohlraum der Trägerleiste die Überwachungseinheit dezentral angeordnet, um die Signale der Fadenwächter auszuwerten und eine Anzeige am Signal auslösenden und/oder einem zentralen Ort zu verursachen.

Nachfolgend werden Ausführungsbeispiele der Erfindung unter Bezugnahme auf die Figuren beschrieben.

Es zeigt:
- Fig. 1: einen Schnitt durch eine Fadenwächterleiste und einen eingeschalteten Fadenwächter, dessen Fadenwächterhäkchen durch die Fadenspannung angehoben ist, wobei noch ein weiterer Fadenwächter sichtbar ist, dessen Fadenwächterhäkchen wegen ungenügender Fadenspannung abgesunken ist,
- Fig. 2: einen Schnitt wie Fig. 1, jedoch mit ausgeschaltetem Fadenwächter,
- Fig. 3a: eine Ansicht eines Fadenwächterhäkchens,
- Fig. 3b: eine Draufsicht auf ein Fadenwächterhäkchen,
- Fig. 4a: eine perspektivische Ansicht des Schalterteiles,
- Fig. 4b: das Schalterteil von Figur 4a von der anderen Seite her betrachtet,
- Fig. 5: eine perspektivische Ansicht des Distanzhalters,
- Fig. 6: einen Schnitt durch eine Fadenwächterleiste mit einem eingeschalteten Fadenwächter mit Arretierung für die Ausschaltposition,
- Fig. 7a: eine Hinteransicht der Fadenwächterleiste mit einer Anzahl Fadenwächter,
- Fig. 7b: eine Draufsicht auf die Fadenwächterleiste von Figur 7a.

Die Figuren 1 und 2 zeigen die Anordnung eines Fadenwächters 11 in einer Stickmaschine. Geschnitten gezeichnet ist die Fadenwalze 13, in Fadenlaufrichtung danach die Fadenwächterträgerleiste 15 mit der Anzeigediode 17 und die auf der Leiste 15 mit einem Distanzhalter 19 befestigten Leiter 21 und 23, und mit Abstand zum Fadenwächter 11 das Fadenauflagerohr 24. Der Fadenwächter 11 besteht aus einer Fadenwächterträgerleiste 15, einem Distanzprofil 19, den darin befestigten Leitern 21 und 23, einem Fadenwächterhäkchen 25, welches auf dem Leiter 23 verschwenkbar gelagert ist, und einem Schalterteil 27. Ein Faden 29 kommt von der Fadenwalze 13 her, läuft durch die Öse 31 des Fadenwächterhäkchens 25 und über den Fadenwächter 11 und ein Fadenauflagerohr 24 weiter bis hin zu Nadel und Stickgrund.

Das Fadenwächterhäkchen 25 ist aus einem Drahtstück gebogen (siehe Figur 3). Es besitzt einen Arm 33, an dessen einem Ende die Öse 31 angeordnet ist. Am anderen Ende des Armes 33 weist das Fadenwächterhäkchen 25 eine Büchse 35 auf, um damit auf einer Stange, dem Leiter 23, drehbar gelagert zu sitzen. Die Büchse 35 ist gebildet durch eine Reihe von Windungen 37 des Drahtstückes. Gegenüber dem Arm 33 ragt von der Büchse 35 ein Hebel 39 ab. Dieser Hebel 39 ist in einem Abstand von der Drehachse 41 in einem rechten Winkel abgebogen, so dass sein Ende 43 parallel zur Drehachse 41 verläuft. Diese Abwinklung des Hebels 39 ist die einzige Neuerung am Fadenwächterhäkchen 25 gegenüber dem bisher eingesetzten. Das abgewinkelte Ende 43 des Hebels 39 dient nun als Angriffshebel für die Feder 45 und das Schalterteil 27.

In der eingeschalteten Position des Schalterteils 27 (Figur 1) bleibt dem Hebel 39, insbesondere seinem abgewinkelten Ende 43, und damit auch dem Arm 33 und der Öse 31 ein Spielraum von ca. 33 Grad. Die Begrenzung der Bewegungsfreiheit ist durch den Leiter 21 einerseits und die Trägerschiene 15 anderseits gegeben. In diesem Spielraum kann sich das Häkchen 25 frei bewegen. Dabei wird es durch die Schwerkraft und die Kraft der Feder 45 im Gegenuhrzeigersinn gedreht, d.h. die Öse 31 wird nach unten gedrückt. Dagegen wird durch den Faden 29 die Öse 31 nach oben gehoben. Bei straffem Faden 29 ist das Fadenwächterhäkchen 25 in einer mittleren oder Normalstellung (Stellung N). Vermag die Spannung des Fadens 29 das Häkchen 25 nicht mehr gegen Schwerkraft und Federkraft anzuheben, fällt es in die Kontaktstellung (Stellung K) und es werden die beiden Leiter 21 und 23 über den Arm 33 des Fadenwächterhäkchens 25 verbunden, wodurch zwischen den beiden Leitern ein Strom fliesst.

Die zentrale Überwachungseinheit 75, an welcher die beiden Leiter 21 und 23 elektrisch angeschlossen sind, registriert den Stromfluss oder den dadurch ausgelösten Spannungsabfall, und zeigt den Ort oder Bereich an, an dem die Kontaktierung stattgefunden hat. Die Anzeige erfolgt wie bisher auf einem zentralen Monitor 79, aber auch auf der Fadenwächterträgerleiste 15. Dazu dient eine Leuchtdiode 17. Um ein Signal auszulösen ist einer der beiden Leiter 21, 23 unter Spannung. Der andere Leiter, z.B. 21, ist in Sektoren unterteilt, welche einzeln an die Überwachungseinheit 75 angeschlossen sind. Bei Kontakt in einem Sektor, welcher mehrere Fadenwächter umfassen kann, leuchtet die Leuchtdiode 17 in diesem Sektor auf. Nun muss lediglich der entsprechende Sektor auf einen Fadenbruch oder eine ungenügende Fadenspannung abgesucht werden. Der Sektor kann sehr klein gewählt werden.

Bei ausgeschaltetem Fadenwächterhäkchen 25 (Figur 2) ist das abgewinkelte Ende 43 des Hebels 39 durch einen Anschlag 47 am Schaltteil 27 nach unten gedrückt, die Öse 31 entsprechend angehoben. Der Faden 29 wird leicht über die gestreckte Linie hinaufgehoben. Der Kontakt zwischen den beiden Leitern 21,23 kann nun durch dieses Häkchen 25 nicht mehr hergestellt werden. Die erhöhte Position der Öse 31 gegenüber den Ösen 31 aktivierter Fadenwächterhäkchen 25 ermöglicht eine rasche Unterscheidung der eingeschalteten von den ausgeschalteten Fadenwächtern 11.

Die beiden Leiter 21 und 23 bestehen aus Rundstäben, welche in Mulden 49, 51 in den Distanzhaltern 19 aus Kunststoff sitzen. Diese sind ihrerseits auf die Trägerleiste 15 aufgesetzt. Aus Figur 5 ist ersichtlich, dass die Mulden 49 und 51 für die Leiter 23 und 21 ein oben leicht verengtes U-Profil aufweisen, wodurch der Leiterstab 21,23 in der Mulde festgehalten wird. Mit Nuten 58, Nasen 60 und federnden Klinken 61 sitzen die Distanzteile 19 auf der Trägerleiste 15.

Das einstückig aus Kunststoff bestehende Schalterteil 27 (Figur 4a und 4b) besitzt eine Bedienungsscheibe 53. Diese sitzt mit einer U-förmigen Ausnehmung 55 auf dem Leiter 23 (Figur 1, 6). Auf der einen Seite der Bedienungsscheibe 53 ist ein Dorn 57 mit einem Blattfederchen 45 angeordnet. Auf der anderen Seite ist eine Distanzbuchse 59 angeordnet, damit die erforderlichen Distanz zwischen den einzelnen Fadenwächtern bzw. Stickstellen eingehalten ist. An den Stellen, wo ein Distanzhalter 19 eingesetzt ist (Fig. 7a), ist eine Schalterteil 27' mit kurzer Distanzbuchse 59' vorgesehen. Die Kunststofffeder 45 bewegt sich mit dem Schalterteil 27, wodurch die Feder 45 beim Ausschalten des Fadenwächters 11 entlastet wird.

Eine vorteilhafte Ausführungsform des Fadenwächters 11 ist in Figur 6 dargestellt. Die Trägerleiste 15 ist wie in de Figuren 1 und 2 ausgebildet. Der Distanzhalter 19 besitzt eine federnde Klinke 61. Der Federweg der Klinke 61 erlaubt ein Einrasten des Distanzhalters 19 in die Trägerleiste 15. Damit die Klinke 61 sich nicht unbeabsichtigt lösen kann, ist sie mit einem Bolzen 63 gegenüber dem Hauptteil 65 abgespreizt. Zuerst wird also der Distanzhalter 19 eingesetzt und dann der Bolzen 63 in eine entsprechende Ausformung 64 in der Fuge zwischen Klinke 61 und Hauptteil 65 eingeführt.

Weiter ist am Schalterteil 27 eine Arretiereinrichtung 67 angeordnet, mit welcher es in der Aus-Position arretiert werden kann. Die Arretiereinrichtung 67 besitzt einen Federhals 69 und daran einen Lösehebel 71 und eine Einrastklinke 73. Die Einrastklinke 73 greift in der AusPosition teilweise um den Leiter 21, so dass zum Einschalten des Fadenwächters mit dem Lösehebel 71 die Einrastklinke 73 verschwenkt werden muss, um sie am Leiter 21 vorbeigleiten zu lassen.

In der Figur 6 ist zudem schematisch ein in der Trägerleiste 15 angeordneter Schaltkreis 75 dargestellt, welcher die Überwachung einer Gruppe von Fadenwächtern übernimmt. Dieser Schaltkreis 75 löst bei einem Signal durch einen Fadenwächter seiner Gruppe eine Anzeige aus. Diese kann sowohl an einem zentralen Bildschirm wie auch bei der Gruppe selber gemacht werden. Der Anzeige bei der Gruppe dient die Anzeigediode 17.

Die Figuren 7a und 7b zeigen eine Fadenwächterleiste, bei welcher auf dem Leiter 23 abwechslungsweise Fadenwächterhäkchen 25 und Schalterteile 27 sitzen. Zum Beispiel jeder zweite Schalterteil 27 ist ein Schalterteil 27' mit kurzer Distanzbuchse 59', wobei der Breitenunterschied zwischen dem Schalterteil 27 und 27' durch den eingefügten Distanzhalter 19 ausgeglichen wird, welcher die beiden Leiter 21 und 23 an ihrem Ort hält. Daher sind die Fadenwächterhäkchen 25 in konstantem Abstand zueinander angeordnet.

Weiter ist darin eine Gruppen- oder Sektorgrösse von beispielsweise fünf Fadenwächtern dargestellt. Die Leiter 21 und 23 sind nach den fünf Stickstellen unterbrochen und eine Leuchtdiode 17 zeigt jeweils eine Störung bei einer der fünf Stickstellen an.

Figur 7b zeigt auch, wie Fadenwächterhäkchen mit einem Dämpfungsflügel 77 (nur einer ist eingezeichnet) ausgestattet sein können. Dämpfungsflügel 77 bremsen die Bewegungen des Fadenwächterhäkchens 25 ab. Je schneller die Bewegungen sind, desto grösser sind die verursachten Wirbel und desto grösser ist auch die Bremskraft eines Dämpfungsflügels 77.

## Patentansprüche

1. Verfahren zur Überwachung der Fadenspannung bei einer Stickmaschine, insbesondere Schifflistickmaschine, bei welchem Verfahren eine Öse (31) durch die Kraft der Fadenspannung des gespannten Fadens (29) quer zur Fadenrichtung entgegen einer von der zu bewegenden Masse abhängigen Kraft bewegt wird, um je nach Position der Öse (31) ein Signal auszulösen, dadurch gekennzeichnet, dass zusätzlich zur genannten Kraft wenigstens eine von der zu bewegenden Masse unabhängige Kraft der Bewegung entgegenwirkt.

2. Verfahren nach Anspruch 1, dadurch gekennzeichnet, dass die Kraft einer Feder (45) der Bewegung entgegenwirkt.

3. Verfahren nach Anspruch 1 oder 2, dadurch gekennzeichnet, dass eine von der Bewegung abhängige Kraft der Bewegung entgegenwirkt.

4. Verfahren nach einem der Ansprüche 1 bis 3, dadurch gekennzeichnet, dass die Öse (31) ein Schaltglied (32) bewegt, welches das Signal auslöst.

5. Verfahren nach Anspruch 4, dadurch gekennzeichnet, dass das Schaltglied (32) das Signal auslöst, indem es einen elektrischen Kontakt zwischen zwei Leitern (21,23) herstellt oder unterbricht.

6. Verfahren nach einem der Ansprüche 1 bis 5, dadurch gekennzeichnet, dass das Signal für eine Gruppe von Stickstellen erfasst und bei der das Signal verursachenden Gruppe angezeigt wird.

7. Verfahren nach einem der Ansprüche 1 bis 6, dadurch gekennzeichnet, dass das Signal dezentral erfasst wird.

8. Fadenwächter für Stickmaschine, insbesondere Schifflistickmaschine, mit einer zwischen wenigstens zwei Positionen beweglichen Öse (31), wobei in einer Position der Öse ein Signal ausgelöst wird, gekennzeichnet durch eine Feder (45), um die Öse (31) gegen die das Signal auslösende Position (K) zu drücken.

9. Fadenwächter für Stickmaschine, insbesondere Schifflistickmaschine, mit einer zwischen wenigstens zwei Positionen beweglichen Öse (31), wobei in einer Position der Öse ein Signal ausgelöst wird, gekennzeichnet durch einen Dämpfungsflügel (77), um die Bewegung der Öse (31) zu bremsen.

10. Fadenwächter nach Anspruch 8 und/oder 9, gekennzeichnet durch ein mit der Öse (31) verbundenes Schaltglied (32) zum Auslösen eines Signals.

11. Fadenwächter nach Anspruch 10, dadurch gekennzeichnet, dass das Schaltglied (32) in einer Position (K) zwei mit einer Überwachungseinrichtung (75) verbundene Leiter (21,23) verbindet.

12. Fadenwächter nach einem der Ansprüche 8 bis 11, gekennzeichnet durch ein Schalterteil (27), mit welchem die Öse (31) in einer von der Signal auslösenden Position (K) unterschiedlichen Position fixierbar ist.

13. Fadenwächter nach Anspruch 12, dadurch gekennzeichnet, dass das Schalterteil (27) ein Schalter ist und mit der Feder (45) zusammen ein einziges Teil (27) bildet.

14. Fadenwächter nach Anspruch 13, dadurch gekennzeichnet, dass eine Einrastklinke (73) und ein Lösehebel (71) mit einem Federhals (69) am Schalterteil (27) angeordnet sind.

15. Fadenwächter nach einem der Ansprüche 10 bis 14, dadurch gekennzeichnet, dass das Schaltglied (32) ein Hebel (32) eines auf einer Achse (23) drehbar gelagerten Fadenwächterhäkchens (25) ist.

16. Fadenwächter nach Anspruch 15, dadurch gekennzeichnet, dass das Fadenwächterhäkchen (25) am Ende (43) des der Öse (31) gegenüberliegenden Hebels (39) abgewinkelt ist und an diesem abgewinkelten Hebelende (43) einerseits ein Anschlag (47) eines Schalterteils (27) angreift und allenfalls anderseits die Feder (45).

17. Fadenwächter nach Anspruch 16, dadurch gekennzeichnet, dass die Feder (45) auf der Achse (23), auf welcher das Fadenwächterhäkchen (25) gelagert ist, aufliegt.

18. Fadenwächterleiste für eine Schifflistickmaschine mit einer Vielzahl von signalauslösenden Fadenwächtern, deren Signale von einer Überwachungseinheit (75) erfasst und angezeigt werden, gekennzeichnet durch eine über mehrere Stickstellen verlaufende Trägerleiste (15) und darauf Fadenwächter (25) nach einem der Ansprüche 8 bis 17.

19. Fadenwächterleiste nach Anspruch 18, dadurch gekennzeichnet, dass die Trägerleiste (15) einen Hohlraum bildet zur Installation von Anzeigeorganen (17) und/oder der Überwachungseinrichtung (75).

20. Fadenwächterleiste nach Anspruch 18 oder 19, dadurch gekennzeichnet, dass die Trägerleiste (15) ein U-Profil ist, auf dessen offene Seite Distanzhalter (19) für elektrische Leiter (21,23) aufsteckbar sind.
